# EUROPÄISCHE PATENTSCHRIFT

(11) **EP 1 056 915 B1**
(45) Veröffentlichungstag und Bekanntmachung des Hinweises auf die Patenterteilung: **04.02.2004**
(21) Anmeldenummer: 99965431.2
(22) Anmeldetag: 02.12.1999
(51) Int. Cl.: E05B 63/20, E05B 63/04

(54) **TÜRSCHLOSS**
DOOR LOCK
SERRURE

(30) Priorität: 17.12.1998 DE 19858174
(43) Veröffentlichungstag der Anmeldung: 06.12.2000
(73) Patentinhaber: DORMA GmbH + Co. KG, 58256 Ennepetal (DE)
(72) Erfinder: BRÜHL, Michael, D-58710 Menden (DE)
(86) Internationale Anmeldenummer: PCT/EP1999/009421
(87) Internationale Veröffentlichungsnummer: WO 2000/036253

(56) Entgegenhaltungen:
- WO-A-97/39214
- DE-A- 3 631 118
- DE-A- 3 812 313
- DE-A- 3 938 655
- DE-A- 4 337 969
- DE-C- 400 956
- GB-A- 2 269 418
- US-A- 5 678 870

## Beschreibung

Die Erfindung betrifft ein Türschloss gemäß dem Oberbegriff des Anspruches 1.

Derartige, auch als Taster bzw. Hilfsriegel bezeichnete Steuerelemente steuern nachgeschaltete mechanische bzw. elektrische Bauelemente im Inneren des Schlossgehäuses. Ihnen ist gemeinsam, dass sie bei geschlossener Tür mit ihren Taster- bzw. Riegelköpfen am Schließblech anliegen, d. h. nicht durch eine Öffnung des Schließbleches in eine Türzarge oder dergleichen eindringen; sie haben deshalb im Gegensatz zu Türfallen reine Steuerfunktion, jedoch keine Verriegelungsfunktion.

Die US-A-5,678,870 offenbart ein Türschloss der eingangs genannten Gattung mit einem Steuerelement, dessen Steuerkeil über einen aus einem Gummi bestehenden Augenring am Schaft des Steuerelementes abgestützt ist. Der Augenring soll einerseits die Verschwenkbarkeit des Steuerkeiles gegenüber dem Schaft des Steuerelementes ermöglichen und andererseits den Steuerkeil in jeweils einer von zwei möglichen Rastpositionen halten. Ferner sind bei der vorbekannten Vorrichtung keine definierten, den Schwenkweg des Steuerkeiles gegenüber dem Schaft begrenzende Schwenkbegrenzungsflächen vorgesehen, d. h. die Schwenkbegrenzung erfolgt ausschließlich durch Gummi belastet in Einkerbungen des Steuerkeiles eingreifende Vorsprünge am Schaft des Steuerelementes. Aufgrund der Verschleißanfälligkeit einer derartigen Rastvorrichtung ist die Funktion der Rastvorrichtung nur bedingt gewährleistet.

Die DE 39 38 655 A1 beschreibt ein Schloss, welches als selbstverriegelndes Panikschloss mit einem in Längsrichtung des Schlosses bewegbaren, den Riegelvorschluss steuernden Schieber ausgebildet ist. Die Sperrung bzw. Freigabe des Riegelvorschlusses erfolgt dabei mittels eines federbelasteten Hilfsriegels, welcher in der rückgeschlossenen Stellung des Riegels mit seinem Riegelschloss über die Stulp vorsteht. Der Riegelkopf ist einseitig angeschrägt, um einen selbsttätigen Einschub des Hilfsriegels in das Schlossgehäuse beim Schließen der Tür zu gewährleisten. Riegelkopf und Riegelschaft bilden dabei eine starre Einheit. Das vorgenannte Schloss ist ohne zusätzliche Einbauten nicht für Türen mit wahlweise Rechts- bzw. Linksanschlag verwendbar.

Eine bezüglich des Hilfsriegels gleiche Ausführungsform besitzt der Tasterkopf des in der DE 94 03 648 U1 dargestellten Tasters, welcher in der rückgeschlossenen Stellung die Schlossfalle sperrt. Tasterkopf und Tasterschaft bilden ebenfalls eine starre Baueinheit.

Ein selbstveriegelndes Sicherheitstürschloss mit einem in Längsrichtung des Schlosses federbelastet vorspannbaren, in Riegelvorschluss steuernden Schieber offenbart die DE 43 37 969 A. Die Sperrung bzw. Freigabe des Riegelvorschlusses erfolgt mittels über die Stulp vorstehender Tasterköpfe, die zwecks wahlweiser Verwendung bei Türen mit Rechts- bzw. Linksanschlag beidseitig angeschrägt und mit dem Schaft des Tasters einstückig verbunden sind. Die Anschrägung der Tasterköpfe erfolgt jeweils bodenseitig von 45° rechts zur Tasterlängsachse, so dass sich mit Bezug auf den keilförmigen Tasterkopf eine kurze Länge und damit ein kurzer Hub ergibt. Die Anschrägung von 45° ist erforderlich, um eine erforderliche Anlaufschräge für das selbsttätige Zurückdrücken des Tasterkopfes beim Zudrücken der Tür zu gewährleisten. Der kurze Hub zwingt andererseits zu einer Passgenauigkeit hinsichtlich des Luftspaltes zwischen Stulp und Schließblech sowie der innerhalb des Schlosses anzusteuernden Bauelemente, was als nachteilig empfunden wird.

Ebenfalls beidseitige Anschrägungen weist der Taster nach der DE 36 31 118 A1 auf, der in der rückgeschlossenen Stellung sowohl einen Halteriegel als auch den Schlossriegel eines Sicherheitsschlosses in deren vorgeschlossener Stellung sperrt. Tasterkopf und Tasterschaft sind einstükkig ausgebildet, so dass sich bei dem Schloss im gleichen Maße die vorbeschriebenen Nachteile ergeben.

Durch die DE 74 39 056 U1 ist ferner ein elektromagnetisches Türöffner-Wechselschloss mit einem in das Schließblech einfassenden Fallenriegel einer Schlossfalle bekannt geworden, wobei der Fallenriegel ein gegenüber dem Fallenriegelhaupteil (Fallenschaft) schwenkbares, einseitig angeschrägtes Fallenriegelvorderteil aufweist. Mittels einer elektromagnetisch betätigten Hebelmechanik kann das Fallenriegelvorderteil gegenüber dem Fallenriegelschaft gesperrt oder freigegeben werden. Bei bestromten Magneten kann die Tür durch Druck auf das Türblatt ohne zusätzliche Betätigung eines Drückers oder Schlüssels geöffnet werden. Bei der vorbeschriebenen Vorrichtung handelt es sich nicht um ein Steuerelement, sondern um eine der Verriegelung dienende sperrbare Falle; die bestimmungsgemäße Funktion des Fallenriegels ist nur im Zusammenwirken mit einem Elektromagneten gewährleistet.

Die DE 38 12 313 A1 beschreibt eine in eine Öffnung eines Schließbleches einfassende so genannte Kreuzfalle, bei der in spiegelsymmetrischer Anordnung übereinander zwei gegenüber dem Fallenschaft schwenkbare Fallenglieder vorgesehen sind, die sich jeweils mit einer Anschrägfläche an der Innenfläche am Stulp abstützen. Die Anordnung ist dabei so getroffen, dass die Tür durch Druck auf das Türblatt ohne zusätzliche Betätigung eines Drückers oder Schlüssels von beiden Seiten geöffnet werden kann, wenn ein hierzu erforderlicher Elektromagnet mittels Bestromung ein die Kreuzfalle sperrendes Sperrglied in eine passive Stellung verschwenkt. Hierbei handelt es sich nicht um ein Steuerelement im erfindungsgemäßen Sinne, sondern um eine der Verriegelung dienenden Falle, wobei ebenfalls die bestimmungsgemäße Funktion der Falle nur im Zusammenwirken mit einem Elektromagneten gewährleistet ist.

Schließlich beschreibt die DE-C-400 956 ein links- und rechtsverwendbares Schloss, dessen Fallenkopf durch Drehen um eine senkrechte oder waagerechte Achse drehbar und feststellbar ist, um das Schloss für eine Links/Rechtsverwendung nutzbar zu machen. Bei Schwenkung des Fallenkopfes um eine senkrechte Achse finden am Fallenkopf angeordnete Schamieransätze Verwendung, die praktisch eine rückwärtige Verlängerung des Fallenkopfes bilden und mittels einer Schraubverbindung am Fallenschaft festgelegt werden können. Ein Verschwenken des Fallenkopfes während des bestimmungsgemäßen Gebrauchs ist nicht möglich.

Aufgabe der Erfindung ist es, die aus der US-A-5,678,870 bekannte Schwenkbegrenzung zu verbessern. Dabei soll einerseits eine Anlage des Steuerkopfes am Steuerschaft in der jeweiligen Endposition gewährleistet sein, andererseits soll die vorgenannte Endposition fixiert sein, dass heißt Pendelbewegungen des Steuerkopfes gegenüber dem Steuerschaft sollen verhindert werden.

Die Erfindung löst die gestellte Aufgabe durch die Lehre nach Anspruch 1.

Nach Maßgabe der Erfindung ergibt sich der Vorteil einer Anlage des Steuerkopfes am Steuerschaft in der jeweiligen Endposition in Verbindung mit einer Arretierung in der Endposition, so dass ein ungewolltes Ausschwenken des Steuerkopfes aus der jeweiligen Endposition verhindert wird. In vorteilhafter und neuartiger Weise wird der Rastvorgang zwischen dem Steuerkopf und dem Steuerschaft mittels der ohnehin für den Ausschub des Steuerelementes erforderlichen Druckfeder bewirkt.

In zusätzlicher Ausgestaltung der Erfindung ist es möglich, eine zusätzliche mittlere Rastvorrichtung vorzusehen, die den Steuerkopf in seiner Mittelstellung, d. h. in der Stellung zwischen seinen beiden Endlagen, festlegt. Diese Festlegung dient ausschließlich der unkontrollierten Bewegung des Steuerkopfes gegenüber dem Steuerschaft und gegebenenfalls damit zusammenhängenden Störgeräuschen.

Ferner ergibt sich der Vorteil, dass dem Steuerelement eine oder mehrere Hilfsfallen zugeordnet sein können, deren Fallenschaft einstückig mit dem eine einseitige Anlaufschräge aufweisenden Fallenkopf verbunden ist, so dass sich beispielsweise beim Öffnen der Tür bei Verwendung des Steuerelementes einerseits und einer bekannten Hilfsfalle andererseits zwei verschiedene Schaltpunkte ergeben, wobei der Schaltpunkt des erfindungsgemäßen Steuerelementes dem Schaltpunkt der bekannten Hilfsfalle nacheilt.

In der Kombination mit anderen in das Schließblech einfassenden Riegelelementen kann beispielsweise die bekannte Hilfsfalle gegenüber der Hauptfalle voreilend sein und die erfindungsgemäße Steuerfalle beim Schließen beispielsweise synchron und beim Öffnen in der vorbeschriebenen Weise nacheilend sein.

Es ist ersichtlich, dass das erfindungsgemäße Steuerelement bei beliebigen Schlössern Anwendung finden kann, d. h. sowohl bei Schlössern für Rechts- und Linkstüren als auch bei Schlössern, die nur für einen Rechts- bzw. Linksanschlag bestimmt sind, insbesondere dann, wenn im Zusammenhang zeitlich aufeinanderfolgende Schaltpunkte für die Auslösung eines mechanischen oder elektrischen Impulses gewünscht sind.

Die Erfindung wird nachfolgend anhand eines Ausführungsbeispiels näher erläutert. Es zeigen:
- Die Figuren 1 bis 3:: Eine Ansicht eines Schlosses in verschiedenen Schließpositionen.
- Die Figuren 4a, 4b, 4c und 5:: Eine schematische Darstellung verschiedener Schließpositionen.
- Die Figuren 6 bis 8:: Das Steuerelement in verschiedenen Ansichten.
- Die Figuren 9 und 10:: Eine Draufsicht auf das Türblatt bei vorgeschlossenem bzw. rückgeschlossenem Steuerelement.

Das in den Figuren 1 bis 3 lediglich beispielsweise dargestellte Türschloss 1 entspricht in seinen wesentlichen Bauelementen dem Türschloss nach der deutschen Patentanmeldung DE 198 27 516, auf deren Offenbarungsinhalt hiermit Bezug genommen wird. Das Türschloss besitzt einen Schlossriegel 2, eine Schlossfalle 3 und ein Steuerelement 4, die mit einem Schieber 20 zusammenwirken. In der Figur 1 wird der in der Bildebene nach unten federbelastet gedrängte Schieber 20 durch seinen mit dem Steuerelement 4 zusammenwirkenden Vorsprung 21 in der dargestellten Position gehalten.

Figur 2 zeigt eine Zwischenphase, in der das Türschloss 1 bereits mit einem Schließblech 8 Kontakt hat, Schlossriegel 2 und Schlossfalle 3 haben jedoch noch nicht in das Schließblech 8 einfahren können. Das bereits rückgeschlossene Steuerelement 4 hat den Schieber 20 bereits freigegeben, der Schieber 20 wird jedoch an seiner Abwärtsbewegung durch die Schlossfalle 3 gehindert, da die Arretierung des Schiebers 20 durch die Schlossfalle 3 aufgrund des Verlaufs der Schlossfalle 3 vor dem Zeitpunkt erfolgt, in dem das Steuerelement 4 den Schieber 20 freigibt.

In der Schließphase nach Figur 3 hat die Schlossfalle 3 den Schieber 20 freigegeben, so dass Schlossriegel 3 und Schlossfalle 4 vorgeschlossen sind.

Die Figuren 4a und 4b zeigen das Einschwenken des in einem Schlossgehäuse 19 gelagerten Steuerelementes 4 in das Schließblech 8. Aus der Figur 4b ist ersichtlich, dass das Steuerelement 4 beim Einschwenkvorgang in bekannter Weise in das Schlossgehäuse 19 zurückgleitet.

Figur 4c verdeutlicht, dass beim Rückschwenken, d. h. beim Öffnen der Tür in Pfeilrichtung 24 ein hier beispielsweise als Bohrung 23 dargestelltes Hindernis keinen nachteiligen Einfluss auf den Öffnungsvorgang hat, weil eine Keilspitze 7 eines Steuerkeiles 9 ausschwenken und die in der Figur 5 dargestellte Position einnehmen kann. Unabhängig von dem in den Figuren 4a und 5 mit einem Pfeil 13 bezeichneten Schwenkrichtungen und der jeweiligen Stellung des Steuerkeiles 9 wird sich ein Steuerkopf 6 (siehe Figur 6 bis 8) immer mit einer der beiden Keilflächen 14a bzw. 14b so an das Schließblech 8 anlegen, dass die am Schließblech 8 jeweils anliegende Keilfläche 14a bzw. 14b die Anlaufschräge bildet.

Die Figuren 6 bis 8 verdeutlichen, dass das Steuerelement 4 aus einem Steuerschaft 5 und einem Steuerkopf 6 besteht. Der Steuerkopf 6 ist gegenüber dem Steuerschaft 5 um eine Achse 11 drehbar gelagert und mündet in dem Steuerkeil 9, dessen Keilspitze 7 beim Schließ- und Offnungsvorgang am Schließblech 8 anliegt. An seinem dem Schließblech 8 zugewandten freien Ende weist der Steuerschaft 5 eine orthogonal zur Mittellängsachse 12 des Steuerschaftes 5 verlaufende Schwenkbegrenzungsfläche 15 auf, welche mit zwei unter einem Winkel von ca. 135° verlaufenden Schwenkbegrenzungsflächen 16 des Steuerkeiles 9 korrespondiert.

Der Steuerkopf 6 selbst ist in dem Ausführungsbeispiel mit zwei Einkerbungen versehen, die gemeinsam mit dem das Steuerelement 4 in Auszugsrichtung drängenden Federelement 18 eine Rastvorrichtung 17 bilden.

Wie die Figuren 9 und 10 verdeutlichen, wird die Ausschubbewegung des Steuerelementes 4 durch eine am Schlossgehäuse angeordnete Ausschubbegrenzung 22 begrenzt. Aus der Figur 9 ist ersichtlich, dass nicht nur der Schlossriegel 2, sondern auch die in dem Ausführungsbeispiel als Kreuzfalle ausgebildete Schlossfalle 3 über den Steuerkeil 9 vorsteht, was in der vorbeschriebenen Weise zur Folge hat, dass im Ausführungsbeispiel die Schlossfalle 3 bezüglich der Arretierung eines Schiebers 20 einen Vorlauf aufweist und den vorzeitigen Riegelvorschluss verhindert.

Figur 10 zeigt das erfindungsgemäße Steuerelement 4 bei am Schließblech 8 anliegenden Steuerkopf 6.

### Bezugszeichenliste

- 1: Türschloss
- 2: Schlossriegel
- 3: Schlossfallen
- 4: Steuerelement
- 5: Steuerschaft
- 6: Steuerkopf
- 7: Keilspitze
- 8: Schließblech
- 9: Steuerkeil
- 10: Stulp
- 11: Achse
- 12: Mittellängsachse
- 13: Pfeil
- 14a: Keilfläche
- 14b: Keilfläche
- 15: Schwenkbegrenzungsfläche
- 16: Schwenkbegrenzungsfläche
- 17: Rastvorrichtung
- 18: Federelement
- 19: Schlossgehäuse
- 20: Schieber
- 21: Vorsprung
- 22: Ausschubbegrenzung
- 23: Bohrung
- 24: Pfeilrichtung

## Patentansprüche

1. Türschloss (1) mit mindestens einem Schlossriegel (2) und/oder einer Schlossfalle (3) und mindestens einem, den Schlossriegel (2) und/oder die Schlossfalle (3) mechanisch oder elektrisch steuernden, federbelastet in Ausfahrstellung gedrängten Steuerelement (4), welches einen Steuerschaft (5) und einen Steuerkopf (6) aufweist, wobei der keilartig ausgebildete und mit seiner Keilspitze (7) bei geschlossener Tür am Schließblech (8) anliegende Steuerkopf (6) mit seinem Steuerkeil (9) eine Öffnung in dem Stulp (10) des Schlosses (1) durchfasst und der Steuerkopf (6) um eine in Längsrichtung des Türschlosses (1) verlaufende Achse (11) relativ zur Mittellängsachse (12) des Steuerschaftes (5) in beiden Bewegungsrichtungen (13) begrenzt schwenkbar am Steuerschaft (5) angelenkt ist, derart, dass bei an der Schwenkbegrenzung anliegendem Steuerkopf (6) jeweils die eine Keilfläche (14a) etwa parallel und die andere Keilfläche (14b) unter einem Winkel zur Mittellängsachse (12) des Steuerkopfes (6) verlaufend als Anlaufschräge ausgebildet ist, wobei dem Steuerkopf (6) gegenüber dem Steuerschaft (5) zentrierende Rastvorrichtungen (17) vorgesehen sind, welche durch ein in eine Einkerbung des Steuerkopfes (6) einrastendes Federelement (18) gebildet sind, **dadurch gekennzeichnet, dass** zwischen dem Steuerkopf (6) und dem Steuerschaft (5) sowohl eine Schwenkbegrenzung als auch eine zusätzliche, dem Steuerkopf (6) gegenüber dem Steuerschaft (5) zentrierende Rastvorrichtung (17) angeordnet ist, und das Federelement (18) aus einer am Schlossgehäuse (19) abgestützten Druckfeder besteht, welche sowohl das Steuerelement (4) in Auszugsrichtung beaufschlagt, als auch mit der Einkerbung des Steuerkopfes (6) die Rastvorrichtung (17) bildet, wobei die Schwenkbegrenzung zwischen dem Steuerkopf (6) und dem Steuerschaft (5) aus einer am Steuerschaft (5) angeordneten, orthogonal zur Mittellängsachse (12) des Steuerschaftes (5) verlaufenden Schwenkbegrenzungsfläche (15) und zwei am Steuerkopf (6) unter einem Winkel von zirka 135 ° verlaufenden Schwenkbegrenzungsflächen (16) besteht.

2. Türschloss nach Anspruch 1, **dadurch gekennzeichnet, dass** dem Steuerelement (4) eine oder mehrere Hilfsfallen zugeordnet sind, deren Fallenschaft einstückig mit dem eine einseitige Anlaufschräge aufweisenden Fallenkopf verbunden ist.

## Claims

1. A door lock (1) comprising at least one lock bolt (2) and/or one lock latch (3) and at least one control element (4), mechanically or electrically controlling the lock bolt (2) and/or the lock latch (3) and being forced by spring-load into the extended position, which comprises a control shank (5) and a control head (6), the control head (6), designed in the shape of a wedge and abutting with the wedge tip (7) thereof at the strike plate (8) when the door is closed, with the control wedge (9) thereof passes through an opening in the front plate (10) of the lock (1) and the control head (6) is hinged at the control shank (5) restrictedly pivotable, in both directions of movement (13) about an axis (11) extending in the longitudinal direction of the door lock (1) with regard to the centre longitudinal axis (12) of the control shank (5), such that, when the control head (6) is abutting at the pivoting stop, respectively one wedge surface (14a) is designed to extend almost parallel and the other wedge surface (14b) is designed to extend in an angle with regard to the centre longitudinal axis (12) of the control head (6) as a ramp surface, snap-in devices (17) centering the control head (6) with regard to the control shank (5) being provided, which are formed by means of a spring element (18) engaging into an indent in the control head (6), **characterized in that** not only a pivoting stop is arranged between the control head (6) and the control shank (5), but also an additional snap-in device (17) centering the control head (6) with regard to the control shank (5), and the spring element (18) consists of a pressure spring supported at the lock housing (19), which both loads the control element (4) in the pull-out direction and forms the snap-in device (17) in cooperation with the indent of the control head (6), the pivoting stop between the control head (6) and the control shank (5) consisting of a pivoting limiting surface (15) being positioned at the control shank (5) and extending orthogonally with regard to the centre longitudinal axis (12) of the control shank (5) and of two pivoting limiting surfaces (16) at the control head (6) extending with an angle of approximately 135°.

2. A door lock according to claim 1, **characterized in that** to the control element (4) are associated one or more auxiliary latches, the latch shank thereof being integrally connected with the latch head presenting a unilateral ramp surface.

## Revendications

1. Serrure de porte (1) comprenant au moins un verrou de serrure (2) et/ou un pêne de serrure (3) et au moins un élément de commande (4), qui commande le verrou de serrure (2) et/ou le pêne de serrure (3) soit mécaniquement soit électriquement et est poussé en position de sortie sous l'action de la charge du ressort, ledit élément présentant un corps de commande (5) et une tête de commande (6), la tête de commande (6), qui est conçue en forme de clavette et repose avec sa pointe de clavette (7) contre la gâche de serrure (8) lorsque la porte est fermée, avec sa clavette de commande (9) passant à travers une ouverture dans la têtière (10) de la serrure (1), et la tête de commande (6) étant articulée sur le corps de commande (5) dans les deux directions de mouvement (13) de façon pivotante limitée autour d'un axe (11) qui s'étend dans une direction longitudinale de la serrure de porte (1) par rapport à l'axe central longitudinal (12) du corps de commande (5), de façon à ce que, lorsque la tête de commande (6) repose sur l'arrêt de pivotement, respectivement une surface de clavette (14a) est conçue de façon à s'étendre à peu près parallèlement et l'autre surface de clavette (14b) est conçue comme butoir incliné s'étendant sous un angle par rapport à l'axe central longitudinal (12) de la tête de commande (6), des dispositifs d'accrochage (17) étant prévus pour centrer la tête de commande (6) par rapport au corps de commande (5), lesquels sont formés par l'intermédiaire d'un élément à ressort (18) s'encastrant dans une encoche dans la tête de commande (6), **caractérisée en ce que**, entre la tête de commande (6) et le corps de commande (5), un arrêt de pivotement de même qu'un dispositif d'accrochage (17) additionnel centrant la tête de commande (6) par rapport au corps de commande (5) sont agencés, et l'élément à ressort (18) consiste en un ressort de pression supporté sur le boîtier de serrure (19), ledit ressort charge l'élément de commande (4) dans la direction de sortie et forme en même temps le dispositif d'accrochage (17) avec l'encoche de la tête de commande (6), l'arrêt de pivotement entre la tête de commande (6) et le corps de commande (5) consistant en une surface d'arrêt de pivotement (15), qui est agencée sur le corps de commande (5) et qui s'étend de façon orthogonale par rapport à l'axe central longitudinal (12) du corps de commande (5), et en deux surfaces d'arrêt de pivotement (16) sur la tête de commande (6) s'étendant sous un angle d'environ 135°.

2. Serrure de porte selon la revendication 1, **caractérisée en ce que** à l'élément de commande (4) sont associés un ou deux pênes auxiliaires, dont le corps de pêne est connecté comme partie intégrante avec la tête de pêne présentant un butoir incliné unilatéral.
